# FASCICULE DE BREVET EUROPEEN

(11) **EP 0 156 680 B1**
(45) Date de publication et mention de la délivrance du brevet: **30.03.1988**
(21) Numéro de dépôt: 85400318.3
(22) Date de dépôt: 21.02.1985
(51) Int. Cl.: F41J 9/02

(54) **Dispositif de presentation d'une cible de tir ou de lancer en regard d'une fenêtre**
Zielanordung mit einem Fenster, in dem das Ziel erscheint
Target apparatus whereby the target appears before a window

(30) Priorité: 27.02.1984 FR 8402949
(43) Date de publication de la demande: 02.10.1985
(73) Titulaire: Denis, Bernard, F-49300 Cholet (FR)
(72) Inventeur: Denis, Bernard, F-49300 Cholet (FR)
(74) Mandataire: Martin, Jean-Jacques

(56) Documents cités:
- CH-A- 579 407
- DE-C- 213 450
- GB-A- 2 043 846
- US-A- 2 726 870

## Description

La présente invention concerne le domaine du tir ou du lancer sur cible mobile, et porte sur un dispositif de présentation d'une cible de tir ou de lancer en regard d'une fenêtre.

Dans le but de rendre le tir ou le lancer sur cible plus attrayant, on a déjà proposé de remplacer les cibles fixes par des cibles mobiles, que l'on fait défiler en regard d'une fenêtre à travers laquelle un utilisateur, respectivement tireur ou lanceur, doit chercher à les atteindre; afin de permettre à l'utilisateur de développer ses réflexes, on prévoit alors souvent des moyens permettant non seulement de faire défiler les cibles, mais également de les escamoter ou de les présenter à l'utilisateur de façon brutale pendant leur défilement en regard de la fenêtre, de façon aussi inattendue que possible.

Il apparaît toutefois que ce caractère inattendu disparaît vite pour l'utilisateur entraîné, qui con- nait l'itinéraire de défilement des cibles et détermine aisément des positions privilégiées d'escamotage et de présentation en regard de la fenêtre.

Le but de la présente invention est de remédier à cet inconvénient en proposant un dispositif permettant de présenter en regard de la fenêtre une ou plusieurs cibles en donnant à la présentation un caractère pseudo-aléatoire, c'est-à-dire un caractère au moins apparemment aléatoire pour l'utilisateur.

A cet effet, la présente invention prévoit, pour la présentation d'une cible de tir ou de lancer en aval et en regard d'une fenêtre, en référence à un sens de tir ou de lancer prédéterminé, approximativement horizontal, la cible présentant alors perpendiculairement à ce sens des dimensions inférieures aux dimensions correspondantes de la fenêtre, un dispositif comportant des moyens pour animer la cible d'un mouvement complexe combinant un mouvement de rotation autour d'un axe approximativement horizontal et un mouvement de translation suivant une direction approximativement perpendiculaire à la direction de cet axe, en aval d'un panneau opaque fixe délimitant la fenêtre, en référence au sens de tir ou de lancer, et des moyens pour donner à ce mouvement de rotation et à ce mouvement de translation un sens respectif et/ou une amplitude respective et/ou une vitesse respective tels que la cible soit présentée en regard de la fenêtre pseudo-aléatoirement dans le temps et quant à se trajectoire, entre deux passages en regard du panneau.

Cette combinaison d'un mouvement de rotation et d'un mouvement de translation permet, notamment si un opérateur fait varier ces sens, amplitudes, vitesses indépendamment les uns des autres et à volonté, ou si l'on utilise à cet effet en asservissement à un ordinateur convenablement programmé, par exemple pour donner un caractère réellement aléatoire à ces variations, de présenter la cible en regard de la fenêtre en lui faisant accomplir par rapport à cette dernière les trajectoires les plus inattendues pour l'utilisateur qui, en particulier, lorsque la cible se trouve en regard du panneau, c'est-à-dire en dehors de la fenêtre, ignore où la cible réapparaîtra en regard de cette dernière, quelle trajectoire elle suivra alors, quelle sera sa vitesse et comment cette dernière évoluera; en particulier, le tireur se trouve ainsi placé dans des conditions proches de celles du tir sur pigeon d'argile, particulièrement attrayant, sans subir les contraintes d'espace et de coût indisso- ciablement liées à ce type de tir.

Selon un mode de mise en oeuvre encore plus attrayant de la présente invention, des moyens sont prévus pour animer ainsi plusieurs cibles d'un mouvement complexe combinant un mouvement respectif de rotation autour d'un axe respectif approximativement horizontal et un mouvement respectif de translation suivant une direction respective approximativement perpendiculaire à la direction de cet axe, en aval du panneau en référence au sens de tir ou de lancer, ainsi que des moyens pour donner à tous ces mouvements un sens respectif, une amplitude respective et une vitesse respective, avantageusement variables, tels que deux de ces cibles ou plus se croisent en regard de la fenêtre pseudo-aléatoirement dans le temps et quant à leur trajectoire, entre deux passages en regard du panneau.

La règle de tir ou de lancer peut alors être d'atteindre simultanément deux cibles en cours de croisement, ce qui nécessite de l'utilisateur une anticipation sur les mouvements respectifs des deux cibles, et constitue un excellent exercice de réflexes.

Dans ce cas également, il est avantageux qu'un opérateur, ou encore un ordinateur convenablement programmé, fasse varier les sens, amplitudes, vitesses de rotation et de translation indépendamment les uns des autres.

D'autres caractéristiques et avantages du dispositif selon l'invention ressortiront de la description ci-dessous, relative à deux exemples non limitatifs de réalisation de ce dispositif appliqué au tir sur cible par arme à feu, ainsi que des dessins annexés qui font partie intégrante de cette description.

La fig. 1 montre une vue d'un dispositif selon l'invention de face, c'est-à-dire dans le sens de tir schématisé par une flèche I à la fig. 2, le panneau opaque délimitant la fenêtre de tir ayant été omis;

la fig. 2 montre une vue du dispositif en élévation latérale, dans le sens de la flèche Il de la fig. 1;

la fig. 3 montre, en une vue analogue à celle de la fig. 2 mais à une échelle supérieure, un détail d'une plaque de blindage, anti-ricochet, équipant le dispositif.

On se référera en premier lieu aux fig. 1 et 2, où l'on a désigné par 1 un bâti support rigide immobilisé par rapport au sol 2 soit de fait de son poids propre, soit par tout autre moyen approprié non représenté; les notions d'orientation et de position relative des différents éléments qui seront décrits par la suite devront être considérées en référence à la position d'utilisation du dispositif telle qu'elle est définie par cette immobilisation du bâti support 1 par rapport au sol 2, et telle qu'elle est illustrée.

Le bâti support 1 porte de façon solidaire un panneau frontal opaque, rigide 3 présentant dans l'exemple illustré une orientation moyenne approximativement verticale et perpendiculaire au sens prédéterminé de tir 1 lui-même approximativement horizontal, et ce panneau 3 est percé d'une fenêtre 4 dont il définit une périphérie extérieure 6 qui, selon le mode de mise en oeuvre préféré illustré, présente une forme cylindrique de révolution autour d'un axe 5 sensiblement parallèle au sens I, c'est-à-dire approximativement horizontal, et fixe par rapport au bâti support 1; tout autour de la périphérie extérieure 6 de la fenêtre 4, le panneau frontal opaque 3 est muni de déflecteurs anti-ricochet tels que 7 propres à recevoir l'impact de projectiles tirés approximativement suivant le sens I mais en dehors de la fenêtre 4, pour les dévier vers des moyens d'arrêt tels que 8 en absorbant un maximum de leur énergie; cette conception est connue en elle-même, et ne sera de ce fait pas détaillée davantage.

Conformément à la présente invention, il est prévu des moyens 9 de présentation d'au moins une cible, et plus précisément de deux cibles 10 et 11 dans cet exemple, en aval et en regard de la fenêtre 4 en référence au sens de tir et ces moyens de présentation 9, portés par le bâti support 1, sont propres à donner au tireur l'illusion d'une présentation aléatoire, dans le temps et quant à leur trajectoire, des deux cibles 10 et 11 en regard de la fenêtre 4 entre deux passages de ces cibles en regard du panneau 3, qui les dissimule alors à la vue; on remarquera que le dispositif peut également être prévu pour présenter ainsi une seule cible, ou plus de deux cibles.

A cet effet, dans l'exemple illustré, le bâti support 1 porte de façon solidaire, en aval de la fenêtre 4 si l'on se réfère au sens I, des paliers 210 aptes à recevoir et guider un arbre 211 à la rotation autour de l'axe 5 par rapport au bâti support 1.

L'arbre 211 porte de façon solidaire une roue dentée 282 reliée par une chaîne 14 à un pignon de chaîne 15 porté de façon solidaire par un arbre de sortie, d'axe 16, parallèle à l'axe 5 et comme lui fixe par rapport au bâti support 1, d'un variateur de vitesse 13 lui-même monté sur un arbre de sortie d'un moteur électrique 12, si bien que, lorsque le moteur 12 est en service et en agissant sur le réglage du variateur de vitesse 13, on peut provoquer l'entraînement de l'arbre 211 à la rotation autour de l'axe 5 par rapport au bâti support 1 dans un sens ou dans l'autre, éventuellement alternativement dans un sens et dans l'autre, avec une vitesse et/ou le cas échéant une amplitude que l'on peut avantageusement faire varier à volonté pendant la rotation soit par télécommande manuelle du variateur de vitesse 13, soit par asservissement de ce dernier à un programme prédéterminé par exemple restitué par un ordinateur; la réalisation de moyens 17 susceptibles d'être utilisés à cet effet est du domaine des aptitudes normales d'un homme du métier et ces moyens ne seront pas décrits.

Outre la roue dentée 82, l'arbre 211 porte de façon solidaire, entre les paliers 210 et le panneau frontal 3, un châssis rigide 18 présentant deux plans de symétrie propres 19, 20 se coupant à angle droit suivant l'axe 5 notamment dans un souci d'équilibrage à la rotation autour de ce dernier vis-à-vis du bâti support 1.

Plus précisément, dans l'exemple de réalisation illustré, le châssis 18 comporte deux bras rigides 21, 22, disposés parallèlement entre eux, symétriquement l'un de l'autre par rapport au plan 19, selon un même plan moyen perpendiculaire à l'axe 5 à proximité duquel ils sont reliés de façon solidaire à l'arbre 211 par un ensemble du moyeu rigide 27; chacun des bras 21 et 22 porte de façon solidaire, en extrémité, à une distance de l'axe 5 supérieur au rayon R de la fenêtre 4, deux potences rigides, respectivement 23, 24 en ce qui concerne le bras 21 et 25, 26 en ce qui concerne le bras 22; ces potences 23 à 26 forment par rapport au bras 21, 22 correspondant une saillie vers le panneau 3, parallèlement à l'axe 5, pour porter de façon solidaire, entre les bras 21 et 22 et le panneau 3, deux poutres rigides 28, 29 rectilignes, parallèles entre elles, symétriques l'une de l'autre par rapport au plan 20, et situées selon un même plan moyen 30 perpendiculaire à l'axe 5, entre les bras 21 et 22 d'une part et le panneau frontal 3 d'autre part; chacune des poutres 28 et 29 est en outre symétrique par rapport au plan 19 auquel elle est perpendiculaire; on remarquera que la distance d séparant du plan 20 chacune des poutres 28 et 29 est supérieure au rayon R de la fenêtre 4, si bien qu'en aucune façon, lors de la rotation du châssis 18 autour de l'axe 5 par rapport au bâti support 1, une zone des poutres 28 et 29 ne peut se trouver en regard de la fenêtre 4 suivant le sens I; on remarquera en outre que la conception du bâti support 1 dans sa zone 31 placée radialement (en référence à l'axe 5) en regard du châssis 18 laisse subsister vis-à-vis de ce dernier un jeu 32 suffisant pour autoriser un mouvement de rotation du châssis 18 autour de l'axe 5 vis-à-vis du bâti support 1 au moins en va-et-vient sur une course de moins de 180° comme c'est le cas dans l'exemple illustré, ou bien en va-et-vient sur une course d'au moins 180° ou encore sur une rotation en continu dans un sens constant, dans le cas de variantes non illustrées.

Le châssis 1.8 qui vient d'être décrit a pour fonction d'assurer la liaison, avec l'arbre 211 et le bâti support 1 par l'intermédiaire de ce dernier, de moyens porte-cible tels que 33 en ce qui concerne la cible 10. et 34 en ce qui concerne la cible 11, montés sur ce châssis 18 de façon à pouvoir se déplacer en translation par rapport à ce dernier.

A cet effet, chacune des poutres 28 et 29 porte en extrémité deux paliers, respectivement 35, 36 et 37, 8 se correspondant deux à deux par symétrie par rapport au plan 19 en ce qui concerne les deux paliers d'une même poutre 28, 29, et par symétrie par rapport au plan 20 en ce qui concerne chacun des paliers d'une poutre 28, 29 par rapport à l'un des paliers de l'autre de ces poutres.

Ainsi, le palier 35 de la poutre 28 et le palier 37 de la poutre 29 se correspondent par symétrie par rapport au plan 20, pour recevoir un arbre rectiligne 39 d'axe 40, immobiliser cet axe 40 par rapport au châssis 18 selon une orientation perpendiculaire au plan 20, et guider l'arbre 39 à la rotation sur lui-même autour de cet axe 40 par rapport au châssis 18; de même les paliers 36 et 38 se correspondant par symétrie par rapport au plan 20 reçoivent un arbre rectiligne 41 d'axe 42, en immobilisant cet axe 42 par rapport au châssis 18 dans une position symétrique de celle de l'axe 40 par rapport au plan 19 et en guidant l'arbre 41 à la rotation autour de cet axe 42 par rapport au châssis 18.

L'arbre 41 se prolonge au-delà du palier 36 et de la poutre 28 dans une zone où il porte de façon solidaire un pignon de chaîne 45 qu'une chaîne d'entraînement 46 relie à un pignon de chaîne 47 porté de façon solidaire par un arbre de sortie d'un variateur de vitesse 48 monté de façon solidaire sur la poutre 28 et présentant lui-même une entrée raccordée à un arbre de sortie d'un moteur électrique 49 également porté de façon solidaire par la poutre 28; l'ensemble moteur 49-variateur de vitesse 48 est télécommandé quant à l'alimentation du moteur 49 en électricité, quant au réglage du variateur 48 pour régler alors la vitesse de rotation du pignon 47 autour de son axe 51 fixe par rapport à la poutre 28 et parallèle à l'axe 42, quant au sens de cette rotation qui peut être toujours le même ou alterné, et quant à l'amplitude de cette rotation lorsqu'elles s'effectue alternativement dans un sens et dans l'autre, par des moyens 50 en tout point comparable aux moyens 17 mais agissant de telle sorte que ces réglages de l'ensemble 48-49 soient indépendants de ceux de l'ensemble 12-13.

En outre, entre les paliers 36 et 38, à proximité respectivement de l'un et l'autre, l'arbre 41 porte de façon solidaire deux roues de chaîne identiques 43 et 44, symétriquement de chacune desquelles par rapport au plan 19 l'arbre 39 porte de façon solidaire une roue de chaîne respective 52, 53, identique aux roues 43 et 44.

Sur les deux roues dentées 43 et 52 se correspondant par symétrie par rapport au plan 19 est tendue, le cas échéant à l'aide de moyens connus non représentés, une chaîne 54 continue et, de façon analogue, sur les pignons 44 et 53 est tendue de la même façon une chaîne 55 qui correspond à la chaîne 54 par symétrie par raport au plan 20, et ces deux chaînes 54 et 55 sont reliées entre elles, dans des zones localisées se correspondant par symétrie par rapport au plan 20, par les moyens porte-cible 33, lesquels peuvent présenter différentes formes et par exemple, comme il est illustré, la forme de deux liens souples tels que des câbles 33a et 33b dont chacun est tendu entre ces deux chaînes pour présenter une forme rectiligne et une orientation perpendiculaire au plan 20; ces deux liens 33a et 33b sont distants mutuellement d'une écartement e inférieur au diamètre D de la cible 10 supposée circulaire, de telle sorte que cette dernière puisse être fixée sur eux par tout moyen approprié et par exemple par agrafage élastique dans une position dans laquelle elle présente un plan moyen perpendiculaire au plan 20 et dans laquelle, par exemple et comme il est illustré, elle est elle-même symétrique par rapport à ce dernier; on remarquera que le diamètre D de la cible 10 est largement inférieur au diamètre 2R de la fenêtre 4, et que l'écartement entre les axes 40 et 42 est lui-même supérieur à 2R; ainsi, la rotation du pignon 47 sous l'action de l'ensemble 48-49 dans un sens donné amène la cible 10, entraînée par les chaînes 54 et 55 auxquelles elle est raccordée par les liens 33a et 33b, à longer le panneau 3, en aval de celui-ci si l'on réfère au sens 1, selon un mouvement de translation de direction moyenne 82 fixe par rapport au châssis 18, incluse dans le plan 20 et perpendiculaire au plan 19, c'est-à-dire perpendiculaire à l'axe 5, amenant cette cible alternativement en regard du panneau 3, qui la dissimule alors à la vue du tireur, ou en regard de la fenêtre 4 entre deux passages en regard du panneau 3; lors de ce mouvement, les zones respectives de la chaîne 54 et de la chaîne 55 qui portent les liens 33a et 33b sont situées du même côté du plan moyen 30 que le panneau 3 et le plan moyen de la cible est approximativement perpendiculaire au sens I; si le sens de rotation du pignon 47 est constant, ce passage le long du panneau 3 s'effectue toujours dans le même sens fixe par rapport au châssis 18, et intervient en alternance avec un déplacement en translation de l'autre côté du plan 30, moyennant contournement de l'axe 40 et de l'axe 42; si, par contre, le sens de rotation du pignon 47 est alternativement l'un ou l'autre, avec éventuellement un temps d'arrêt du moteur 49 au changement de sens, il peut ne pas y avoir contournement des axes 40 et 42 et trajet de l'autre côté du plan moyen 30; dans ce cas, l'inversion de sens de rotation du pignon 47, qui se traduit par une inversion de sens de translation de la cible 10 le long du panneau 3, peut éventuellement intervenir alors que la cible 10 se trouve en regard de la fenêtre 4, ou encore exclusivement lorsque la cible 10 est dissimulée par le panneau 3.

Pour porter et déplacer l'autre cible 11 de l'exemple de réalisation illustré, il est prévu sur l'arbre 41, entre les roues de chaîne 43 et 44, un arbre creux 56, coaxial, monté à la rotation autour de l'axe 42, par rapport au châssis 18, indépendamment de l'arbre 41 sur lequel il est à cet effet monté à rotation libré; de même, un arbre creux 57 disposé coaxialement autour de l'arbre 39, entre les roues de chaîne 52 et 53, est monté à la rotation sur ce dernier autour de l'axe 40, ce qui assure son montage à la rotation autour de cet axe par rapport au châssis 18 indépendamment de la rotation de l'arbre 39.

Respectivement à proximité de la roue de chaîne 43 et de la roue de chaîne 44, l'arbre 56 porte de façon solidaire deux roues de chaîne identiques 58, 59 dont le diamètre est plus faible que celui des roues 43 et 44; de même, respectivement à proximité de la roue de chaîne 52 et à proximité de la roue de chaîne 53, l'arbre 57 porte de façon solidaire deux roues de chaîne 60 et 61 identiques, dont le diamètre, identique à celui des roues 58 et 59, est inférieur à celui des roues 52 et 53.

Les roues 58 et 60 d'une part, 59 et 61 d'autre part, assurent le guidage de deux chaînes continues, respectivement 62 et 63, tendues éventuellement par des moyens connus de l'homme du métier, et qui occupent des positions symétriques l'une de l'autre par rapport au plan 20; dans des zones respectives également symétriques l'une de l'autre par rapport à ce plan 20, elles portent de façon solidaire les moyens porte-cible 34 en tout point semblable aux moyens 33 et qui portent la cible 11 comme ces derniers portent la cible 10, c'est-à-dire de telle sorte que cette cible 11, identique à la cible 10, soit symétrique par rapport au plan 20 et présente un plan moyen approximativement perpendiculaire au sens 1 lorsque les zones des chaînes 62 et 63 qui portent cette cible 11 sont situées du même côté du plan moyen 30 que le panneau 3 et que la cible 11 se trouve en regard de la fenêtre 4 suivant le sens I.

Entre la roue de chaîne 61 et la roue de chaîne 53 de l'arbre 39, l'arbre 57 porte de façon solidaire un pignon de chaîne 64 qu'une chaîne 65 relie à un pignon de sortie 66, d'axe 69 parallèle à l'axe 64, d'un variateur de vitesse 67 accouplé à un moteur électrique 68, ce variateur 67 et ce moteur 68 étant portés de façon solidaire par la poutre 29 dans une position approximativement symétrique de celle de l'ensemble 48-49 par rapport à l'axe 5 pour des raisons d'équilibre.

L'ensemble 67-68 est télécommandé, comme l'ensemble 48-49 et l'ensemble 12-13, par des moyens 70 en tout point semblable aux moyens 50 et 17, et autorisant indépendamment de ces derniers un arrêt ou une mise en route du pignon 66, à une vitesse réglable avantageusement en continu et dans un sens pouvant être constant ou alterné à volonté, avec dans ce dernier cas une amplitude également réglable à volonté.

On conçoit aisément qu'en combinant à volonté, grâce aux moyens 17, 50, 70 le commencement ou l'arrêt respectif, le sens respectif, alterné à volonté, l'amplitude respective, variable à volonté, et la vitesse respective, également variable à volonté, du mouvement de rotation du châssis 18 par rapport au bâti support 1 autour de l'axe 5, du mouvement de translation de la cible 10 perpendiculairement à l'axe 5 le long du panneau 3 et en regard de la fenêtre 4, et du mouvement en tout point analogue de la cible 11, s'effectuant sur une trajectoire parallèle à celle de la cible 11 notamment le long du panneau 3 et en regard de la fenêtre 4, on puisse présenter aussi bien la cible 10 que la cible 11 en regard de cette fenêtre 4 d'une façon qui paraît aléatoire, dans le temps et quant à la trajectoire suivie par la cible en regard de la fenêtre, pour le tireur.

Lorsque, comme c'est le cas dans l'exemple illustré, au moins deux cibles sont prévues avec des déplacements indépendants, la règle du jeu peut consister à atteindre simultanément les deux cibles lorsqu'elles se superposent par exemple en se croisant entre le plan moyen 30 et le panneau 3, en regard de la fenêtre 4; il est alors avantageux, pour l'intérêt du jeu, de prévoir des inversions de sens de translation de l'une des deux cibles ou des deux cibles lorsqu'elles se trouvent en regard de la fenêtre 4, ou des variations brutales de leur vitesse de translation.

On remarquera également que l'on pourrait prévoir, sans sortir pour autant du cadre de la présente invention, d'autres façons de combiner en un mouvement complexe d'une cible, un mouvement de rotation autour d'un axe approximativement parallèle au sens de tir, ici l'axe 5, et un mouvement de translation suivant une direction approximativement perpendiculaire à ce sens, en aval du panneau opaque 3 délimitant la fenêtre 4, si l'on se réfère au sens de tir I; lorsque plusieurs cibles sont prévues, on peut prévoir des axes différents pour la composante de rotation de leur mouvement complexe, et/ou des directions différentes pour la composante de translation de ce mouvement complexe; quelle que soit la solution choisie, on peut en outre prévoir, sans sortir pour autant du cadre de la présente invention, de remplacer la combinaison de mouvements décrite, à savoir le déplacement des moyens porte-cibles tels que 33 et 34 à la translation par rapport au châssis 18 assurant leur liaison avec le bâti support 1 et le mouvement de rotation de ce châssis 18 par rapport à ce bâti support 1 par un mouvement de translation, par rapport à un bâti support 1 et suivant une direction approximativement perpendiculaire au sens de tir, d'un châssis comparable au châssis 18 si ce n'est qu'il porte des moyens porte-cibles appropriés à la rotation relative autour d'un axe approximativement parallèle au sens de tir; des combinaisons plus complexes de mouvement peuvent en outre être prévues et par exemple, à titre de variante du mode de mise en oeuvre de l'invention qui a été décrit et représenté, on peut prévoir de monter les cibles 10 et 11 non pas de façon fixe par rapport aux chaines qui les portent, mais de façon mobile par rapport à ces dernières soit à la translation, par exemple en va-et-vient parallèlement au plan 19, soit à la rotation autour d'un axe situé approximativement parallèlement au sens de tir 1 lorsque la cible longe le panneau 3 et la fenêtre 4, dans l'un et l'autre cas sous l'action de moyens réglables à volonté indépendamment des moyens 17, 50, 70 prévus pour le réglage des autres moyens.

On peut en outre prévoir une variante plus élaborée du dispositif, permettant de combiner aux mouvements précités de la cible ou de chacune des cibles, à savoir la rotation autour d'un axe approximativement horizontal et la translation suivant une direction approximativement perpendiculaire à la direction de cet axe, un mouvement de rotation autour d'un axe approximativement vertical avec un sens et/ou une amplitude et/ou une vitesse que l'on fat varier, automatiquement ou par action manuelle, de façon à contribuer à présenter la cible ou les cibles en regard de la fenêtre de façon pseudo-aléatoire dans le temps et quant à la trajectoire décrite, entre deux passages de cette cible ou de ces cibles en regard du panneau.

On a illustré en trait mixte, aux fig. 1 et 2, une telle variante ne différant du mode de réalisation décrit précédemment que par les points suivants.

Au lieu d'être intégralement fixe par rapport au sol 2, le bâti support 1 est remplacé par deux parties de bâti-support dissociées 1a et 1b dont la première 1a, située en amont de la seconde 1 b en référence au sens de tir I, est fixe par rapport au sol 2 et porte de façon solidaire le panneau frontal, rigide 3 orienté comme indiqué précédemment, et dont la deuxième 1 est quant à elle mobile par rapport au sol 2 et par rapport à la première 1a, à la rotation autour d'un axe approximativement vertical 112, et porte de façon solidaire les paliers 210 de l'arbre 211 ainsi que le moteur électrique 12 d'entraînement de cet arbre 211 à la rotation et, par l'intermédiaire de l'arbre 211, l'ensemble du châssis 18 et des moyens portés par celui-ci, comme on l'a dit précédemment du bâti-support 1; avantageusement, le plan 30 inclut l'axe 112 en outre sécant de l'axe 5; les deux parties de bâti-support 1a et 1b sont séparées par un jeu 1c autorisant une telle rotation relative.

Par exemple, à cet effet, la partie de bâti support 1a présente, de façon solidaire, une semelle approximativement horizontale 101 d'ancrage au sol, définissant d'une part un appui vers le bas pour la partie de bâti support 1 b et d'autre part un palier de guidage à la rotation, autour de l'axe 112, pour un tourillon 115 que cette partie 1 porte de façon solidaire, en saillie vers le bas; ce tourillon 115 porte lui-même de façon solidaire une roue dentée 114 reliée par une chaîne 120 à un pignon de chaîne 119 porté de façon solidaire par un arbre de sortie 117, d'axe 118 parallèle à l'axe 112, d'un groupe moteur-variateur de vitesse 116 porté de façon solidaire par la semelle 101; des moyens 122, en tout point comparables aux moyens 17, 50, 70, et indépendants de ceux-ci, permettent d'animer la partie 1 b, c'est-à-dire l'axe 5 et avec lui les moyens 9, d'un mouvement de pivotement alternatif autour de l'axe 112 avec une vitesse et/ ou une amplitude que l'on peut avantageusement faire varier à volonté pendant la rotation soit par télécommande manuelle du groupe 116, soit par asservissement de ce dernier à un programme par exemple restitué par un ordinateur.

Ainsi, en jouant de façon indépendante, grâce aux moyens de télécommande 122,17, 50, 70, sur les sens, vitesses, et éventuellement amplitudes respectifs de la rotation de la partie de bâti support 1b autour de l'axe 112 par rapport à la semelle 101, de la rotation du châssis 18 autour de l'axe 5 par rapport à la partie 1 b de bâti-support, et de translation des cibles 10 et 11 suivant la direction 82 par rapport au châssis 18, on peut déplacer les cibles 10 et 11, en regard de la fenêtre 4 d'une façon aléatoire au paraissant telle au tireur, avec l'attrait supplémentaire, par rapport au mode de mise en oeuvre décrit initialement en référence aux fig. 1 à 3, de la possibilité de reproduire un mouvement fuyant ou un mouvement approchant par une orientation de la partie 1 b telle que l'axe 5 ne soit pas parallèle au sens de tir ou de lancer I. Dans une version simplifiée de cette variante, on pourrait prévoir une rotation conjointe des parties 1 b et 1 autour de l'axe 112 par rapport à la semelle 101.

En outre, on prévoit avantageusement diverses dispositions propres à assurer la sécurité du dispositif.

Dans l'exemple de mise en oeuvre illustré, on a prévu à cet effet une plaque de blindage 71 plane, portée de façon solidaire par le châssis 18, perpendiculairement à l'axe 5, au moins en regard de la fenêtre 4 si l'on se réfère au sens de tir I.

Afin de dissimuler au tireur les cibles 10 et 11 lorsqu'elles se déplacent éventuellement de l'autre côté du plan moyen 30 par rapport au panneau frontal 3, cette plaque de blindage 71 est disposée à l'intérieur des chaînes 62 et 63 si bien que les trajectoires respectives de ces chaînes, des chaînes 54 et 55, des moyens porte-cibles 33 et 34, et des cibles 10, 11 la contournent.

Vers la fenêtre 4, c'est-à-dire vers l'amont si l'on se réfère au sens I, la plaque 71 porte de façon solidaire des moyens anti-ricochet également situés à l'intérieur de ces trajectoires.

Comme il apparaît plus nettement sur la fig. 3, ces moyens anti-ricochet 72 comportent une pluralité de déflecteurs juxtaposés tels que 73, 74, 75, convexes vers la fenêtre 4 et définissant entre eux, deux à deux, des fentes telles que 76 et 77 si bien qu'un projectile venant frapper l'un de ces déflecteurs, et par exemple le déflecteur 75, approximativement suivant le sens I est dévié par ce déflecteur 75 vers la fente immédiatement voisine 77, obliquement par rapport à la plaque de blindage 71 que le projectile atteint ainsi obliquement et non à angle droit, et en ayant perdu une part de son énergie; cet itinéraire d'un projectile a été schématisé par des flèches 78 à la fig. 3.

A cet effet, avantageusement, chaque déflecteur 73, 74, 75 présente la forme d'une cornière définie par deux parois, telles que respectivement 74a et 74b en ce qui concerne le déflecteur 74, lesquelles parois présentent des faces principales planes, orientées à 45° environ par rapport à la plaque 71, et convergent mutuellement dans le sens d'un éloignement par rapport à cette dernière pour se raccorder mutuellement à 90° le long d'une arête commune telle que 74c qui, avantageusement, est renforcée par une cornière d'angle droit telle que 74d, vers la fenêtre 4.

On remarquera qu'ainsi, chacun des déflecteurs tels que 73, 74, 75 est concave vers la plaque blindée 71, ce qui lui permet de jouer avec cette dernière un rôle de piège des projectiles ayant ainsi pénétré entre eux; ces projectiles perdent rapidement leur énergie par ricochets successifs, puis tombent par gravité.

Les fentes telles que 76 et 77, définies par des bords rectilignes, tels que 74e et 74f, des plaques telles que 74a et 74d définissant chaque déflecteur tel que 74, ces bords étant parallèles à l'arête telle que 74c de jonction entre ces plaques, présentent de préférence des dimensions aussi faibles que possible, juste propres à permettre le passage des projectiles dévies.

Ces dimensions sont néanmoins suffisantes pour autoriser un passage direct, vers la plaque 71, de projectiles parvenant dans le sens de tir I juste en regard de l'une des fentes telles que 76 et 77, comme on l'a schématisé par une flèche 79.

Pour éviter que de tels projectiles heurtent la plaque 71 à 90°, avec un risque de ricochet et de retour en sens inverse du sens I, on a prévu entre chacune des fentes telles que 76 et 77 et la plaque 71, sur celle-ci, un déflecteur secondaire respectif, tel que 80 ou 81, porté de façon solidaire par la plaque 71 comme les déflecteurs tels que 73, 74, 75 et présentant vers la fente correspondante une convexité propre à dévier tout projectile heurtant ce déflecteur secondaire, de telle sorte qu'il vienne au contact de la plaque 71 sous un angle inférieur à 90° et par exemple de l'ordre de 45°.

A cet effet, dans l'exemple illustré, chacun des déflecteurs secondaires tels que 80, 81 se présente sous la forme d'une cornière présentant deux parois orientées à 45° par rapport à la plaque 71 et se coupant à angle droit le long d'une arête, respectivement 80a ou 81 a, placée en regard de la fente associée telle que 76 ou 77, à une distance de cette fente suffisante pour autoriser un passage des projectiles arrivant soit directement dans le sens de tir I, soit après avoir été dévisé par l'un des déflecteurs tels que 73, 74, 75.

Naturellement, d'autres dispositions pourraient être choisies à cet effet sans que l'on sorte pour autant du cadre de la présente invention; on notera cependant que cette disposition est particulièrement peu encombrante, tout en offrant toute sécurité.

On comprendra aisément qu'un dispositif conforme à la présente invention peut être utilisé aussi bien pour le tir à l'arme à feu, de poing ou d'épaule, que pour le tir à l'arc ou à l'arbalète, ou pour le lancer des flèchettes ou du couteau, ou encore pour le tir à la fronde, etc.; éventuellement, en fonction du type de sport pratiqué, ce dispositif pourra connaître des adaptations mais on ne sortira pas pour autant du cadre de la présente invention.

## Revendications

1. Dispositif de présentation d'une cible (10) de tir ou de lancer en regard d'une fenêtre (4), comportant un bâti-support (1) portant de façon solidaire un panneau opaque (3) délimitant une fenêtre (4) et des moyens de présentation d'une cible (10) en aval et en regard de ladite fenêtre, en référence à un sens de tir ou de lancer déterminé approximativement horizontal, avec des dimensions de la cible, perpendiculairement à ce sens, inférieures aux dimensions correspondantes de la fenêtre, caractérisé en ce que les moyens de présentation (9) comportent des moyens (12, 13, 48, 49) pour animer la cible (10) d'un mouvement complexe combinant un mouvement de rotation autour d'un axe (5) approximativement horizontal et un mouvement de translation suivant une direction (82) approximativement perpendiculaire à la direction de cet axe (5), en aval du panneau opaque fixe (3) délimitant la fenêtre (4), en référence au sens de tir ou de lancer (I), et des moyens (17, 50) pour donner à ce mouvement de rotation et à ce mouvement de translation en sens respectif et/ ou une amplitude respective et/ou une vitesse respective tels que la cible (10) soit présentée en regard de la fenêtre (4) pseudo-aléatoirement dans le temps et quant à sa trajectoire, entre deux passages en regard du panneau (3).

2. Dispositif selon la revendication 1, caractérisé en ce qu'il comporte des moyens (12, 13, 67, 68) pour animer en outre au moins une autre cible (11) d'un mouvement complexe combinant un mouvement de rotation autour d'un axe (5) approximativement horizontal et un mouvement de translation suivant une direction approximativement perpendiculaire à la direction de cet axe (5), en aval dudit panneau (3) en référence au sens de tir ou de lancer (I), et des moyens (17, 70) pour donner aux deux mouvements de rotation et aux deux mouvements de translation un sens respectif, une amplitude respective, une vitesse respective tels que les deux cibles (10, 11) se croisent en regard de la fenêtre (4) pseudo-aléatoirement dans le temps et quant à leur trajectoire, entre deux passages en regard du panneau (3), et en ce que, telle qu'elle se présente en regard de la fenêtre (4), ladite autre cible (11) présente perpendiculairement au sens de tir ou de lancer (I) des dimensions (D) inférieures aux dimensions correspondantes (2R) de la fenêtre (4).

3. Dispositif selon la revendication 2, caractérisé en ce qu'il comporte des moyens (116) pour combiner auxdits mouvements de rotation et de translation de ladite autre cible (11) un mouvement de rotation autour d'un axe approximativement vertical (112), et des moyens (122) pour donner également à ce mouvement un sens et/ou une amplitude et/ou une vitesse tels que cette cible (11) soit présentée en regard de la fenêtre (4) pseudo-aléatoirement dans le temps et quant à sa trajectoire, entre deux passages en regard du panneau (3).

4. Dispositif selon l'une quelconque des revendications 1 à 3, caractérisé en ce qu'il comporte des moyens (116) pour combiner auxdits mouvements de rotation et de translation de la cible première citée (10) un mouvement de rotation autour d'un axe approximativement vertical (112), et des moyens (122) pour donner également à ce mouvement un sens et/ou une amplitude et/ou une vitesse tels que cette cible (10) soit présentée en regard de la fenêtre (4) pseudo-aléatoirement dans le temps et quant à sa trajectoire, entre deux passages en regard du panneau (3).

5. Dispositif selon la revendication 1, caractérisé en ce que les moyens de présentation (9) comportent: un moyen porte-cible (33), un châssis (18) de liaison entre le moyen porte-cible (33) et le bâti (1, 101), un premier moyen de déplacement (12, 13, 116) pour animer le châssis (18) d'un mouvement par rapport au bâti (1, 101), un deuxième moyen de déplacement (48, 49) pour animer le moyen porte-cible (33) d'un mouvement par rapport au châssis (18), et en ce que l'un (12, 13, 116) de ces premier (12,13,116) et deuxième (48, 49) moyens de déplacement comprend un moyen de déplacement relatif à la rotation autour d'un axe (5) approximativement horizontal, et l'autre (48,49) desdits premier (12, 13, 116) et deuxième (48, 49) moyens de déplacement comprend un moyen de déplacement relatif à la translation suivant une direction (82) approximativement perpendiculaire à la direction de cet axe (5).

6. Dispositif selon la revendication 5, caractérisé en ce que le premier moyen de déplacement (12, 13) est constitué par le moyen de déplacement relatif à la rotation, ledit axe (5) étant fixe par rapport au bâti (1) et au châssis (18), et en ce que le deuxième moyen de déplacement (48, 49) est constitué par le moyen de déplacement relatif à la translation, ladite direction de translation (82) étant fixe par rapport au châssis (18) et à l'axe (5) et perpendiculaire à la direction de ce dernier.

7. Dispositif selon la revendication 6, caractérisé en ce qu'il comporte: des moyens (210, 211) de guidage du châssis (18) à la rotation, par rapport au bâti (1), autour d'un axe (5) fixe par rapport à eux et approximativement horizontal, des moyens (12, 13) d'entraînement du châssis (18) à la rotation par rapport au bâti (1) autour dudit axe (5), des moyens (53, 54) de guidage du moyen porte-cible (33) à la translation par rapport au châssis (18) suivant une direction (82) fixe par rapport à ce dernier et approximativement perpendiculaire à la direction de l'axe (5), des moyens (48,49) d'entraînement du moyen porte-cible (33) à la translation par rapport au châssis (18) suivant ladite direction de translation (82).

8. Dispositif selon l'une quelconque des revendications 6 et 7, caractérisé en ce que ledit axe (5) est approximativement parallèle au sens de tir (I).

9. Dispositif selon la revendication 5, caractérisé en ce que l'un (12, 13, 116) des premier et deuxième moyens de déplacement comprend un moyen de déplacement relatif à la rotation autour d'un axe approximativement vertical (112).

10. Dispositif selon la revendication 9, caractérisé en ce que le premier moyen de déplacement (12, 13, 116) est constitué par le moyen de déplacement relatif à la rotation autour d'un axe (5) approximativement horizontal et par le moyen de déplacement relatif à la rotation autour d'un axe (112) approximativement vertical, l'axe (5) approximativement horizontal étant fixe par rapport au châssis (18) et mobile à la rotation, autour dudit axe approximativement vertical (112), par rapport au bâti (101), et en ce que le deuxième moyen de déplacement (48, 49) est constitué par le moyen de déplacement relativ à la translation, ladite direction de translation (82) étant fixe par rapport au châssis (18) et par rapport à l'axe approximativement horizontal (5) et perpendiculaire à la direction de ce dernier.

11. Dispositif selon la revendication 10, caractérisé en ce qu'il comporte: un organe (1b) de liaison entre ledit châssis (18) et le bâti (101), des moyens (115) de guidage de l'organe de liaison (1a) à la rotation, par rapport au bâti (101), autour d'un axe (112) fixe par rapport à eux et approximativement vertical, des moyens (116) d'entraînement de l'organe de liaison (1a) à la rotation par rapport au bâti (101) autour dudit axe approximativement vertical (112), des moyens (210, 211) de guidage du châssis (18) à la rotation, par rapport à l'organe de liaison (1a), autour d'un axe (5) fixe par rapport à eux et approximativement horizontal, des moyens (12,13) d'entraînement du châssis (18) à la rotation par rapport à l'organe de liaison (1a) autour dudit axe approximativement horizontal (5), des moyens (53, 54) de guidage du moyen porte-cible (33) à la translation par rapport au châssis (18) suivant une direction (82) fixe par rapport à ce dernier et approximativement perpendiculaire à la direction de l'axe approximativement horizontal (5), des moyens (48, 49) d'entraînement du moyen porte-cible (155) à la translation par rapport au châssis (18) suivant ladite direction de translation (82).

12. Dispositif selon l'une quelconque des revendications 7 et 11, caractérisé en ce qu'il comporte: un autre moyen porte-cible (34), des moyens (62, 63) de guidage de cet autre moyen porte-cible (33) à la translation par rapport au châssis (18) suivant une autre direction parallèle à ladite direction de translation et fixe par rapport au châssis (18), des moyens (67, 68) d'entraînement de cet autre moyen porte-cible (34) à la translation par rapport au châssis (18) suivant ladite autre direction de translation.

13. Dispositif selon la revendication 12, caractérisé en ce que les moyens (48,49; 67, 68) d'entraînement des moyens porte-cible (33, 34) à la translation par rapport au châssis (18) sont indépendants l'un de l'autre.

14. Dispositif selon l'une quelconque des revendications 7,11,12,13, caractérisé en ce que lesdits moyens d'entraînement (12,13,48,49,67,68,116) sont mutuellement indépendants.

15. Dispositif selon l'une quelconque des revendications 7, 11, 12, 13, 14, caractérisé en ce qu'il comporte des moyens (7, 50, 70, 122) de réglage des vitesses et/ou sens et/ou amplitude de mouvement des différents moyens d'entraînement (12, 13; 48, 49; 67; 116) indépendamment l'une de l'autre.

16. Dispositif selon l'une quelconque des revendications 7,11,12,13,14,15, caractérisé en ce que le châssis (18) porte de façon solidaire, au moins en regard de la fenêtre (4) en référence audit sens (I) et en aval des moyens porte-cible (33, 34) en référence à ce dernier, une plaque de blindage (71

17. Dispositif selon la revendication 16, caractérisé en ce que ladite plaque (71) porte de façon solidaire, vers la fenêtre (4), une pluralité de déflecteurs (73, 74, 75) juxtaposés, convexes vers la fenêtre (4) et définissant entre eux des fentes (76, 77) de passage de projectile.

18. Dispositif selon la revendication 17, caractérisé en ce que la plaque (71) porte en outre de façon solidaire, entre lesdits déflecteurs (73, 74, 75) et elle-même, une pluralité de déflecteurs secondaires (68) dont chacun est associé à une fente (76, 77) et présente une convexité vers celle-ci.

## Patentansprüche

1. Vorrichtung zum Zeigen eines Zieles (10) zum Schiessen oder zum Werfen in einem Fenster (4) mit einem Trägergestell (1), welches auf feste Weise eine undurchsichtige, ein Fenster (4) begrenzende Platte (3) und Einrichtungen zum Zeigen eines Zieles (10) hinter und dem genannten Fenster bezüglich einer annähernd horizontal bestimmten Schuss- oder Wurfrichtung gegenüberliegend, mit Abmessungen des Zieles senkrecht zu dieser Richtung, die kleiner sind als die entsprechenden Abmessungen des Fensters, dadurch gekennzeichnet, dass die Einrichtungen (9) zum Zeigen (des Zieles) aufweisen: Einrichtungen (12,13, 48, 49), um das Ziel (10) hinter der das Fenster (4) begrenzenden, undurchsichtigen und feststehenden Platte (3), bezüglich der Schuss- oder Wurfrichtung (1), in eine komplexe Bewegung zu versetzen, welche eine Rotationsbewegung um eine annähernd horizontale Achse (5) und eine Translationsbewegung in einer zu dieser Achse (5) annähernd senkrechten Richtung (82) kombiniert, sowie Einrichtungen (17, 50), um dieser Rotationsbewegung und dieser Translationsbewegung eine jeweilige Richtung und/oder eine jeweilige Amplitude und/oder eine jeweilige Geschwindigkeit derart zu geben, dass das Ziel (10) in dem Fenster (4) scheinbar zufallsbedingt, in der Zeit und was ihre Flugbahn betrifft, zwischen zwei Durchgängen hinter der Platte (3) gezeigt wird.

2. Vorrichtung nach Anspruch 1, dadurch gekennzeichnet, dass sie Einrichtungen (12, 13, 67, 68) aufweist, um zusätzlich mindestens ein weiteres Ziel (11) hinter der genannten Platte (3) bezüglich der Schuss- oder Wurfrichtung (I) in eine komplexe Bewegung zu versetzen, welche eine Rotationsbewegung um eine annähernd horizontale Achse (5) und eine Translationsbewegung in einer zur Richtung dieser Achse (5) annähernd senkrechten Richtung kombiniert, sowie Einrichtungen (17, 70) aufweist, um den beiden Rotationsbewegungen und den beiden Translationsbewegungen eine jeweilige Richtung, eine jeweilige Amplitude sowie eine jeweilige Geschwindigkeit derart zu geben, dass die beiden Ziele (10, 11) sich hinter dem Fenster (4) scheinbar zufallsbedingt, in der Zeit und was ihre Flugbahn betrifft, zwischen zwei Durchgängen hinter der Platte (3) begegnen, und dass das genannte weitere Ziel (11), sowie es sich hinter dem Fenster (4) zeigt, senkrecht zur Schuss-oder Wurfrichtung (I) geringere Abmessungen (D) als die entsprechenden Abmessungen (2R) des Fensters (4) zeigt.

3. Vorrichtung nach Anspruch 2, dadurch gekennzeichnet, dass sie Einrichtungen (116) aufweist, um mit den genannten Rotationsbewegungen und Translationsbewegungen des genannten weiteren Zieles (11) eine Rotationsbewegung um eine annähernd vertikale Achse (112) zu kombinieren, sowie Einrichtungen (122), um zugleich dieser Bewegung eine Richtung und/oder eine Amplitude und/oder eine Geschwindigkeit derart zu geben, dass dieses Ziel (11) hinter dem Fenster (4) scheinbar zufallsbedingt, in der Zeit und was seine Flugbahn betrifft, zwischen zwei Durchgängen hinter der Platte (3) gezeigt wird.

4. Vorrichtung nach einem der Ansprüche 1 bis 3, dadurch gekennzeichnet, dass sie Einrichtungen (116) aufweist, um mit den genannten Rotations- und Translationsbewegungen des erstgenannten Zieles (10) eine Rotationsbewegung um eine annähernd senkrechte Achse (112) zu kombinieren, sowie Mittel (122), um zugleich dieser Bewegung eine Richtung und/oder eine Amplitude und/oder eine Geschwindigkeit derart zu geben, dass dieses Ziel (10) hinter dem Fenster (4) scheinbar zufallsbedingt, in der Zeit und was seine Flugbahn betrifft, zwischen zwei Durchgängen hinter der Platte (3) gezeigt wird.

5. Vorrichtung nach Anspruch 1, dadurch gekennzeichnet, dass die Einrichtungen (9) zum Zeigen aufweisen: eine Zielträgereinrichtung (33), einen Rahmen (18) zur Verbindung zwischen der Zielträgereinrichtung (33) und dem Gestell (1, 101), eine erste Verschiebeeinrichtung (12, 13, 116), um den Rahmen (18) in eine Bewegung gegenüber dem Gestell (1, 101) zu versetzen, eine zweite Verschiebeeinrichtung (48, 49), um die Zielträgereinrichtung (33) in eine Bewegung gegenüber dem Rahmen (18) zu versetzen, und dass die eine (12, 13, 116) der beiden, nämlich der ersten (12,13,116) und der zweiten (48, 49), Verschiebeeinrichtungen, eine Verschiebeeinrichtung bezüglich einer Drehung um eine annähernd horizontale Achse (5) und die andere (48, 49) der genannten beiden, nämlich der ersten (12, 13, 116) und der zweiten (48, 49), Verschiebeeinrichtungen eine Verschiebeeinrichtung bezüglich einer Translationsbewegung in einer zur Richtung dieser Achse (5) annähernd senkrechten Richtung (82) umfasst.

6. Vorrichtung nach Anspruch 5, dadurch gekennzeichnet, dass die erste Verschiebeeinrichtung (12, 13) durch die Verschiebeeinrichtung bezüglich der Rotation gebildet ist, wobei die genannte Achse (5) gegenüber dem Gestell (1) und dem Rahmen (18) feststehend ist, und dass die zweite Verschiebeeinrichtung (48, 49) durch die Verschiebeeinrichtung hinsichtlich der Translationsbewegung gebildet ist, wobei die genannte Translationsrichtung (82) gegenüber dem Gestell (18) und der Achse (5) feststehend ist und gegenüber der Richtung der letzteren senkrecht steht.

7. Vorrichtung nach Anspruch 6, dadurch gekennzeichnet, dass sie aufweist: Führungseinrichtungen (210, 211), für den Rahmen (18) bei der Rotation gegenüber dem Gestell (1) um eine ihnen gegenüber feststehende und annähernd horizontale Achse (5), Antriebseinrichtungen (12, 13) für den Rahmen (18) zur Rotation gegenüber dem Gestell (1) um die genannte Achse (5), Führungseinrichtungen (53, 54) für die Zielträgereinrichtung (33) für die Translationsbewegung gegenüber dem Rahmen (18) in einer dem letzteren gegenüber feststehenden und zur Richtung der Achse (5) annähernd senkrechten Richtung (82), Antriebseinrichtungen (48, 49) für die Zielträgereinrichtung (33) zur Translationsbewegung gegenüber dem Rahmen (18) in der genannten Translationsrichtung (82).

8. Vorrichtung nach einem der Ansprüche 6 und 7, dadurch gekennzeichnet, dass die genannte Achse (5) annähernd parallel zur Schussrichtung (I) ist.

9. Vorrichtung nach Anspruch 5, dadurch gekennzeichnet, dass die eine (12, 13, 116) der beiden, nämlich der ersten und der zweiten Verschiebeeinrichtungen eine Verschiebeeinrichtung bezüglich der Rotation um eine annähernd vertikale Achse (112) aufweist.

10. Vorrichtung nach Anspruch 9, dadurch gekennzeichnet, dass die erste Verschiebeeinrichtung (12,13,116) durch die Verschiebeeinrichtung bezüglich der Rotation um eine annähernd horizontale Achse (5) und durch die Verschiebeeinrichtung bezüglich der Rotation um eine annähernd senkrechte Achse (112) gebildet ist, wobei die annähernd horizontale Achse (5) gegenüber dem Rahmen (18) feststehend und gegenüber dem Gestell (101) beweglich für eine Rotation um die genannte annähernd senkrechte Achse (112) ist, und dass die zweite Verschiebeeinrichtung (48, 49) durch die Verschiebeeinrichtung bezüglich der Translationsbewegung gebildet ist, wobei die genannte Richtung der Translation (82) gegenüber dem Rahmen (18) sowie gegenüber der annähernd horizontalen Achse (5) feststehend ist und zur Richtung der letzteren senkrecht steht.

11. Vorrichtung nach Anspruch 10, dadurch gekennzeichnet, dass sie aufweist: ein Organ (1b) zur Verbindung zwischen dem Rahmen (18) und dem Gestell (101), Führungseinrichtungen (115) für das Verbindungsorgan (1b) bei der Rotation gegenüber dem Gestell (101) um eine ihnen gegenüber feststehende und annähernd vertikale Achse (112), Antriebseinrichtungen (116) für das Verbindungsorgan (1b) zur Rotation gegenüber dem Gestell (101) um die genannte annähernd vertikale Achse (112), Führungseinrichtungen (210, 211) für den Rahmen (18) zur Drehung gegenüber dem Verbindungsorgan (1b) um eine ihnen gegenüber feststehende und annähernd horizontale Achse (5), Antriebseinrichtungen (12, 13) für den Rahmen (18) zur Rotation gegenüber dem Verbindungsorgan (1a) um die genannte annähernd horizontale Achse (5), Führungseinrichtungen (53, 54) für die Zielträgereinrichtung (33) zur Translation gegenüber dem Rahmen (18) in einer zum letzteren feststehenden und zur Richtung der annähernd horizontalen Achse (5) annähernd senkrechten Richtung (82), Antriebseinrichtungen (48, 49) für die Zielträgereinrichtung (155) zur Translation gegenüber dem Rahmen (18) in der erwähnten Translationsrichtung (82).

12. Vorrichtung nach einem der Ansprüche 7 und 11, dadurch gekennzeichnet, dass sie aufweist: eine weitere Zielträgereinrichtung (34), Führungseinrichtungen (62, 63) für diese weitere Zielträgereinrichtung (33) zur Translation gegenüber den Rahmen (18) in einer weiteren, zu der genannten Translationsrichtung parallelen und gegenüber dem Rahmen (18) feststehenden Richtung, Antriebseinrichtungen (67, 68) für diese weitere Zielträgereinrichtung (34) zur Translation gegenüber dem Rahmen (18) in der erwähnten weiteren Translationsrichtung.

13. Vorrichtung nach Anspruch 12, dadurch gekennzeichnet, dass die Antriebseinrichtungen (48, 49; 67, 68) für die Zielträgereinrichtungen (33, 34) zur Translation gegenüber dem Rahmen (18) voneinander unabhängig sind.

14. Vorrichtung nach einem der Ansprüche 7, 11, 12 und 13, dadurch gekennzeichnet, dass die genannten Antriebseinrichtungen (12, 13, 48, 49, 67,68,116) wechselweise unabhängig sind.

15. Vorrichtung nach einem der Ansprüche 7, 11, 12, 13 oder 14, dadurch gekennzeichnet, dass sie Einrichtungen (7,50,70,122) zur Regelung der Geschwindigkeiten und/oder der Richtung und/ oder der Amplitude für die Bewegung der verschiedenen Antriebseinrichtungen (12, 13; 48, 19; 67; 116) unabhängig voneinander aufweist.

16. Vorrichtung nach einem der Ansprüche 7, 11, 12, 13, 14 und 15, dadurch gekennzeichnet, dass der Rahmen (18) auf feste Weise, zumindest hinter dem Fenster (4) bezüglich der genannten Richtung (I) und hinter den Zielträgereinrichtungen (33,34) bezüglich der letzteren, eine Abschirmplatte (71) trägt.

17. Vorrichtung nach Anspruch 16, dadurch gekennzeichnet, dass die genannte Platte (71) auf feste Weise gegenüber dem Fenster (4) eine Mehrzahl von nebeneinander angeordneten Leitblechen (73, 74, 75) trägt, welche zu dem Fenster (4) hin konvex verlaufen und zwischen sich Schlitze (76, 77) zum Geschossdurchlass bilden.

18. Vorrichtung nach Anspruch 17, dadurch gekennzeichnet, dass die Platte (71) zusätzlich auf feste Weise, zwischen den genannten Leitblechen (73,74,75) und ihr selbst, eine Vielzahl von sekundären Leitblechen (80, 81) trägt, von denen jedes einem Schlitz (76, 77) zugeordnet ist und diesem gegenüber eine Wölbung aufweist.

## Claims

1. Apparatus for presenting a target (10) for shooting or throwing at a window (4), the apparatus comprising a support frame (1) rigidly supporting an opaque panel (3) which delimits a window (4), together with means for presenting a target (10) at said window and downstream therefrom relative to a predetermined approximately horizontal shooting or throwing direction, the dimensions of said target perpendicular to said direction being less than the corresponding dimensions of the window, characterized in that the means (9) for presenting the target comprise means (12, 13, 48, 49) for applying complex motion to the target (10), said complex motion combining rotation about an axis (5) which is approximately horizontal and translation along a direction (82) which is approximately perpendicular to the direction of said axis (5), said complex motion taking place downstream in said shooting or throwring direction (I) from said fixed opaque panel (3) which delimits the window (4), together with means (17, 50) for giving said rotation and said translation respective directions, and/or amplitudes and/or speeds such that the target (10) is presented at the window (4) in a manner which is pseudorandom in time and in trajectory between successive passes behind the panel (3).

2. Apparatus according to claim 1, characterized in that it includes means (12, 13, 67, 68) for moving at least one additional target (11) with complex motion combining rotation about an axis (5) which is approximately horizontal and translation along a direction which is approximately perpendicular to the direction of said axis (5), said motion taking place downstream relative to the shooting or throwing direction (I) from said panel (3), and means for giving the rotation of each target and the translation of each target a respective direction, amplitude, and speed such that the targets (10, 11) cross at the window (4) in a manner which is pseudorandom in time and in trajectory between successive passes behind the panel (3), and in that said other target (11) as presented at the window has dimensions perpendicular to the shooting or throwing direction (I) which are less than the corresponding dimensions (2 R) of the window (4).

3. Apparatus according to claim 2, characterized in that it includes means (116) for combining with said rotation and translation movements of said additional target (11) a rotation movement about an axis (112) which is approximately vertical, together with means (122) for giving said rotation movement a speed and/or a direction and/or an amplitude such that the target (11) is presented at the window (4) in a manner which is pseudo- random in time and in trajectory between successive passes behind the panel (3).

4. Apparatus according to anyone of claims 1 through 3, characterized in that it includes means (116) for combining with said rotation and translation movements of the first said target (10) a rotation movement about an axis (112) which is approximately vertical, together with means (122) for giving said rotation movement a speed and/or a direction and/or an amplitude such that the target (10) is presented at the window (4) in a manner which is pseudo-random in time and in trajectory between successive passes behind the panel (3).

5. Apparatus according to claim 1, characterized in that said means (9) for presenting the target comprise: target-carrying means (33); a frame (18) providing a connection between said target-carrying means (33) and the support frame (1, 101); first displacement means (12, 13, 116) for moving said frame (18) relative to the support frame (1, 101); second displacement means (48, 49) for moving the target-carrying means (33) relative to said frame (18); and in that one (12,13,116) of said first (12, 13, 116) and second (48, 49) relative displacement means comprises means for relative displacement by rotation about an approximately horizontal axis (5), and the other (48-49) of said first (12, 13, 116) and second (48-49) displacement means comprises means for relative displacement in translation along a direction (82) which is approximately perpendicular to the direction of said axis (5).

6. Apparatus according to claim 5, characterized in that said first displacement means (12, 13) is constituted by the means for relative displacement in rotation, said axis (5) being fixed relative to the support frame (1) and said frame (18), and in that said second displacement means (48,49) is constituted by the means for relative displacement in translation, said direction of translation (82) being fixed relative to said frame (18) and to the axis (5), and being perpendicular to the direction of the axis.

7. Apparatus according to claim 6, characterized in that it comprises: means (210, 211) for guiding the frame (18) in rotation relative to the support frame (1) about an axis (5) which is fixed relative thereto and which is approximately horizontal; means (12, 13) for driving said frame (18) in rotation relative to the support frame (1) about said axis (5); means (53, 54) for guiding the target-carrying means (33) in translation relative to said frame (18) in a direction (82) which is fixed relative thereto and which is approximately perpendicular to the direction of the axis (5); means (48, 49) for driving the target-carrying means (33) in translation relative to said frame (18) along said translation direction (82).

8. Apparatus according to anyone of claims 6 and 7, characterized in that said axis (5) is approximately parallel to the shooting direction (I).

9. Apparatus according to claim 5, characterized in that one (12, 13, 116) of the first and second displacement means comprises means for relative displacement by rotation about an axis (112) which is approximately vertical.

10. Apparatus according to claim 9, characterized in that said first displacement means (12, 13, 116) is constituted by the means for relative displacement by rotation about an axis (5) which is approximately horizontal and by the means for relative displacement by rotation about an axis (112) which is approximately vertical, the approximately horizontal axis (5) being fixed relative to said frame (18) and movable in rotation about said approximately vertical axis (112) relative to the support frame (101), and wherein the second displacement means (48, 49) is constituted by the means for relative displacement in translation, said translation direction (82) being fixed relative to said frame (18) and relative to the approximately horizontal axis (5) and being perpendicular to the direction thereof.

11. Apparatus according to claim 10, characterized in that it comprises: a link member (1b) linking said frame (18) and said support frame (101); means (115) for guiding the link member in rotation relative to the support frame (101) about an axis (112) which is fixed relative thereto and approximately vertical; means (116) for driving the link member (1a) in rotation relative to the support frame (101) about said approximatively vertical axis (112); means (210, 211) for guiding said frame (18) in rotation relative to the link member (1a) about an axis (5) which is fixed relative thereto and which is approximately horizontal; means (12, 13) for driving said frame (18) in rotation relative to the link member (1a) about said approximately horizontal axis (5); guide means (53, 54) for guiding the target-carrying means (33) in translation relative to said frame (18) along a direction (82) which is fixed relative thereto and which is approximately perpendicular to the direction of the approximately horizontal axis (5); means (48, 49) for driving the target-carrying means (155) in translation relative to said frame (18) along said translation direction (82).

12. Apparatus according to anyone of claims 7 and 11, characterized in that it comprises: additional target-carrying means (34); means (62-63) for guiding said additional target-carrying means (34) in translation relative to said frame (18) along an additional direction parallel to said direction of translation and fixed relative to said frame (18); means (67, 68) for driving said additional target-carrying means (34) in translation relative to said frame (18) along said additional direction of translation.

13. Apparatus according to claim 12, characterized in that the first mentioned means and the means (48, 49; 67, 68) for driving said target-carrying means (33, 34) in translation relative to the frame (18) are independent from one another.

14. Apparatus according to anyone of claims 7, 11, 12, 13, characterized in that said drive means (12, 13; 48, 49; 67, 68, 116) are mutually independent.

15. Apparatus according to anyone of claims 7, 11, 12, 13, 14, characterized in that it includes means (7, 50, 70, 122) for adjusting the speeds and/or directions and/or amplitudes of the motion of the various drive means (12,13; 48, 49; 67; 116) independently from one another.

16. Apparatus according to anyone of claims 7, 11, 12, 13, 14, 15, wherein said frame (18) rigidly supports an armor plate (71) at least in front of the window (4) along said direction (I) and downstream from the target-carrying means (33, 34) relative to the latter direction.

17. Apparatus according to claim 16, characterized in that said plate (71) rigidly supports, towards the window (4), a plurality of juxtaposed deflectors (73, 74, 75), said deflectors being convex towards the window (4) and defining projectile-receiving slots (76, 77) between adjacent deflectors.

18. Apparatus according to claim 17, characterized in that the plate (71) further rigidly supports secondary deflectors (68) between said deflectors (73, 74, 75), with each secondary deflector (68) being associated with a slot (76, 77) and having a convex surface facing said slot.
